# EUROPÄISCHE PATENTSCHRIFT

(11) **EP 0 037 549 B1**
(45) Veröffentlichungstag und Bekanntmachung des Hinweises auf die Patenterteilung: **11.05.1983**
(21) Anmeldenummer: 81102404.1
(22) Anmeldetag: 31.03.1981
(51) Int. Cl.: B22D 11/128, B22D 11/14

(54) **Koaxial benachbart gelagerte Strangführungsrollen in einer Stahl-Stranggiessanlage für Brammen**
Coaxial adjacent supported strand guiding rollers in a continuous casting plant for steel
Rouleaux de guidage coaxial à proximité de billettes pour une installation de coulée continue pour l'acier

(30) Priorität: 08.04.1980 DE 3013484
(43) Veröffentlichungstag der Anmeldung: 14.10.1981
(73) Patentinhaber: SMS SCHLOEMANN-SIEMAG AKTIENGESELLSCHAFT, 40237 Düsseldorf (DE)
(72) Erfinder: Streubel, Hans, D-4006 Erkrath 1 (DE); Thörner, Hans Otto, D-4005 Meerbusch 1 (DE)
(74) Vertreter: Pollmeier, Felix, Dipl.-Ing.

## Beschreibung

Die Erfindung betrifft koaxial benachbart, unabhängig voneinander gelagerte Strangführungsrollen in einer Stahl-Stranggießanlage für Brammen gemäß Oberbegriff von Anspruch 1 und geht hierbei von einem Stand der Technik aus wie er in der DE-B2-2 544 556 beschrieben ist.

Die Führungsrollen von Stranggießanlagen sind bei jeder Umdrehung durch den auf die Strang kruste wirkenden ferrostatischen Druck einer hohen mechanischen Wechselbeanspruchung ausgesetzt, welche bei Brammenanlagen über 100 Tonnen pro Rolle betragen kann. Eine zusätzliche Beanspruchung der Rollen wird durch die schockartige Temperaturerhöhung der Rollenoberfläche bei jedem Kontakt mit dem heißen Strang bewirkt. Diese mechanischen und thermischen Beanspruchungen erfordern je nach Festigkeit des Rollenmaterials einen bestimmten Rollendurchmesser.

Der jeweilige Rollendurchmesser bedingt einen bestimmten Mindestabstand und damit die Größe der ungestützten Flächen zwischen aufeinanderfolgenden Rollen. Die wechselseitige Abhängigkeit zwischen zulässiger Rollenbelastung, der Strangbreite, der Krustendicke, des ferrostatischen Drucks, des Rollendurchmessers und des Abstandes aufeinanderfolgender Rollen begrenzt bei großen Gießformaten die Gießgeschwindigkeit, da schädliche Ausbauchungen und Durchbrüche vermieden werden müssen. Stränge mit Breiten von beispielsweise über 2 m Breite und mindestens 150 mm Dicke benötigen entweder kostspielige Strangführungsgerüste oder können bei senkrechter oder bogenförmiger Strangführung nur mit relativ kurzem flüssigem Kern bzw. nur mit relativ geringer Geschwindigkeit gegossen werden.

Um ein Abgießen von Strängen größerer Breite bei höherer Gießgeschwindigkeit zu ermöglichen, ist es bereits bekannt, an Stelle durchgehender Führungsrollen mehrfach gelagerte Führungsrollen zu verwenden. Eine bekannte Strangführungsrolle besteht aus mehreren Rollenabschnitten, deren einseitige Zapfen in Ausnehmungen des benachbarten Rollenabschnittes eingeschraubt sind, wobei zwischen den Rollenabschnitten jeweils ein Stützlager vorgesehen ist. Durch die Rollenabschnitte verläuft ein Kühlkanal (DE-B1-2 420 514). Bei dieser konstruktiv aufwendigen Strangführungsrolle gestaltet sich die Montage und das Auswechseln der Rollen umständlich und zeitraubend. Da die Verbindungszapfen starken Biegebeanspruchungen ausgesetzt sind, können die Rollenabschnitte zur Verringerung der Lagerstellen nicht wesentlich verlängert werden. Ein weiterer Nachteil dieser Führungsrolle ist es, daß an der Verbindungsstelle zwischen Rolle und Zapfen der Wärmeübergang behindert wird, so daß eine gleichmäßige Kühlung über die Rollenlänge nicht gewährleistet ist.

Es ist weiterhin eine Strangführung bekannt, wobei über die Strangbreite jeweils zwei Führungsrollen koaxial benachbart gelagert sind (DE-B2-2544556). Bei dieser kostengünstigen Bauweise können die Führungsrollen schneller ein- und ausgebaut werden. Nachteilig ist hierbei jedoch, daß bei einseitig nur an einer Rolle anliegendem Strang die koaxial benachbarte andere Rolle stehenbleibt und wegen einseitiger Überhitzung durch den Strang thermisch hoch beansprucht wird. Dadurch wird in diesem Bereich die Brandrißbildung gefördert und die Rolle trotz Kühlung zum Strang hin durchgebogen. Bei erneutem Kontakt mit dem Strang werden die Lager stark beansprucht. Der unrunde Lauf der Führungsrolle kann zu einer ungleichmäßigen Abstützung des Stranges und damit zu Strangfehlern führen. Weiterhin ist das Kühlsystem bei zwei benachbarten Rollen aufwendig.

Mit der Erfindung sollen die Nachteile der bekannten Strangführungen vermieden werden. Ihre Aufgabe ist die Schaffung einer konstruktiv einfachen, wartungsfreundlichen und kostengünstigen Strangführung mit koaxial benachbart, unabhängig voneinander gelagerten Führungsrollen, wobei eine ungleichmäßige thermische Beanspruchung von gekühlten Führungsrollen vermieden und eine gleichmäßige, gute Strangabstützung gewährleistet ist, ohne daß überhöhte Rollen- und Lagerbelastungen zu stärkerem Verschleiß führen. Dadurch soll die Standzeit solcher Rollen mit ihren Lagern verlängert werden.

Nach der Erfindung wird dies gemäß den Kennzeichen merkmalen von Anspruch 1 erreicht.

Dadurch wird erreicht, daß sich die koaxial benachbart unabhängig voneinander gelagerten Strangführungsrollen unabhängig von einseitigem Strangkontakt fortlaufend drehen und nicht mehr auf einer Seite durch den Strang überhitzt werden. Auf diese Weise wird die Lebensdauer der Führungsrollen und Lager verlängert und eine gleichmäßige Strangabstützung gewährleistet.

Gemäß einem weiteren Merkmal der Erfindung ist die Kupplungsscheibe zur Aufnahme flach ausgebildeter Mitnehmer der Führungsrollen in der Art einer Oldham-Kupplung beidseits mit einem Schlitz versehen, die senkrecht zueinander verlaufen, wobei der Außendurchmesser der Kupplungsscheibe gleich oder größer ist als der Durchmesser der Rollenzapfen. Diese Kupplung ermöglicht auch den Ausgleich größerer Achsabweichungen der benachbarten Führungsrollen.

Die Abstützung des Gießstranges kann gemäß einem weiteren Merkmal der Erfindung dadurch zusätzlich verbessert werden, daß die Kupplungsscheibe einen gleichen Außendurchmesser aufweist wie die zugeordneten koaxial benachbarten Führungsrollen. Auf diese Weise wird der durch die benachbart angeordneten Rollenlager bedingte ungestützte Bereich auf die Breite des Gehäuses eines Rollenlagers reduziert.

An den benachbarten Lagerzapfen der Führungsrollen können alternativ Vierkantzapfen angeordnet sein, denen an jeder Seite der Kupplungsscheibe eine entsprechende Ausnehmung zugeordnet ist.

Der Vierkantzapfen kann vorteilhaft mit bombierten Seitenflächen ausgestaltet werden, um die Flächenpressung bei radialen Verlagerungen zu vermindern.

Eine Vereinfachung der Kühlmittelführung in das Rolleninnere kann dadurch erreicht werden, daß die Kupplungsscheibe und/oder die benachbarten Rollenzapfen Einrichtungen zur Verbindung der Kühlmittelführungen von einer Rolle zur benachbarten Rolle aufweisen. Man erhält so die Möglichkeit bei im Gegenstrom geführtem Kühlmittel die Anschlüsse für beide Rollen raumsparend am äußeren Zapfen einer Führungsrolle anzuordnen. Man kann das Kühlmittel aber auch in einer Richtung durch beide Rollen strömen lassen, wenn der äußere Zapfen einer Rolle mit einem Zufluß und der äußere Zapfen der anderen Rolle mit einem Abfluß versehen wird.

Zur Erzielung einer guten Innenkühlung ist der Kühlmittelkanal im Bereich der Kupplungsscheibe zu einer Ringnut erweitert.

Die Strangabstützung wird schließlich dadurch weiter verbessert, daß die Lager von in Stranglaufrichtung aufeinanderfolgenden Führungsrollen in Achsrichtung gegeneinander versetzt sind.

Die Kupplungsscheibe kann vorteilhafterweise ringförmig gestaltet sein, wobei die Mitnehmerflächen als Innenverzahnung ausgebildet sind.

In der Zeichnung sind Ausführungsbeispiele der Erfindung dargestellt. Es zeigen ;
Figur 1 schematisch die Seitenansicht einer Stranggießanlage,
Figur 2 einen aus mehreren koaxial benachbart gelagerten Führungsrollen bestehenden Abschnitt der Strangführung,
Figur 3 einen anderen aus mehreren koaxial benachbart gelagerten Führungsrollen bestehenden Abschnitt der Strangführung,
Figur 4 im Teilschnitt zwei benachbart gelagerte Führungsrollen mit einer zwischengeordneten Kupplungsscheibe gemäß Fig. 2,
Figur 5 die Ansicht der Kupplungsscheibe gemäß Fig. 4,
Figur 6 im Teilschnitt zwei benachbart gelagerte Führungsrollen mit einer zwischengeordneten Kupplungsscheibe gemäß Fig. 3,
Figur 7 einen Querschnitt gemäß der Schnittlinie in Fig. 6.

In der in Fig. 1 dargestellten Stranggießanlage ist eine einer Kokille 1 nachgeordnete bogenförmige Strangführung durch aufeinanderfolgend angeordnete Führungsrollen 2 und 3 gebildet. Die Führungsrollen 3 sind angetrieben.

Die Fig. 2 und 3 zeigen Ausschnitte zweier alternativer Ausbildungen der Rollenführung. In beiden Ausbildungen sind jeweils zwei Strangführungsrollen 2a, 2b, 3a, 3b, bzw. 2c, 2d, 3c, 3d koaxial benachbart in je zwei Lagern 4, 5 und 6, 7 bzw. 8, 9 und 10, 11 unabhängig voneinander gelagert. Die Führungsrollen 2a und 2b bzw. 2c und 2d sind mit je einem inneren Kanal 12 zum Durchfluß eines Kühlmittels versehen, wobei an den äußeren Zapfen der Rollen Drehdurchführungen 13, 14 angeordnet sind. Die angetriebenen Strangführungsrollen 3b und 3d sind mit einem Antriebsflansch 15 versehen. Hierbei erfolgt die Innenkühlung der koaxial gelagerten Führungsrollen 3a, 3b bzw. 3c, 3d nach dem Umkehrprinzip in zwei konzentrischen Kanälen 16, 17, wobei die Zu- und Ableitung des Kühlmittels durch eine doppelte Drehdurchführung 18 an den äußeren Zapfen der Führungsrollen 3a bzw. 3c erfolgt. Sowohl in der Ausbildung nach Fig. 2 als auch nach der Ausbildung in Fig. 3 sind die benachbarten Lager 5, 6 bzw. 9, 10 aufeinanderfolgender Führungsrollen zur besseren Abstützung des Stranges in Achsrichtung gegeneinander versetzt.

Gemäß Fig. 2 ist zwischen den Führungsrollen 2a, 2b bzw. 3a, 3b je eine Kupplungsscheibe 19 angeordnet. Dieser Bereich ist vergrößert in den Fig. 4 und 5 dargestellt. Die Verbindung der Führungsrollen 2a und 2b sowie 3a und 3b erfolgt nach dem Prinzip der Oldham-Kupplung, die einen Ausgleich von Achsabweichungen ermöglicht. Dazu ist die Kupplungsscheibe 19, wie Fig. 5 zeigt, auf beiden Seiten mit je einem Schlitz,20 und 21 versehen, die senkrecht zueinander verlaufen. An den Zapfen der Führungsrollen 2a, 2b, 3a 3b sind flach ausgebildete Mitnehmer 22 bzw. 23 angeordnet, die in die Schlitze 20, 21 der Kupplungsscheibe 19 passend eingeschoben sind. Der Durchmesser der Kupptungssoheibe 19 ist größer a)s die größte Höhe der Mitnehmer 22 und 23. Auf diese Weise werden ausreichend starke Kraftübertragungsquerschnitte 24, 25 und 26, 27 gewährleistet.

Die Kühlmittelkanäle 12 der Führungsrollen 2a und 2b, 3a, 3b sind durch ein in die Rollenzapfen dichtend eingesetztes Rohrstück 28 verbunden.

Zum Schutze der Wälzlager 29, 30 sind die Lager 5, 6 an der Strangseite mit je einem durch die Bleche 31, 32 gebildeten Kühlmantel 33, 34 versehen. Die Bleche 31, 32 sind zur Abschirmung über die Kupplungsscheibe 19 geführt.

Bei der Ausführung gemäß Fig. 3 ist je eine Kupplungsscheibe 35 zwischen den Lagern 9 und 10 der Führungsrollen 2c, 2d bzw. 3c, 3d angeordnet. Diese Ausführung ist im Ausschnitt vergrößert in den Fig. 6 und 7 dargestellt. Danach ist die Kupplungsscheibe 35 beidseits mit Bohrungen 36 zur Zentrierung auf den Zapfen der Rollen 2c, 2d, 3c, 3d versehen. Zur Drehmomentübertragung sind die Zapfen mit je einem Vierkant 37 versehen, die in je eine entsprechende Ausnehmung 38 der Kupplungsscheibe 35 passen. Die Kühlkanäle 16 der koaxialen Führungsrollen 2c, 2d, 3c, 3d sind durch in eine Durchgangsbohrung der Kupplungsscheibe 35 eingesetzte Rohrstücke 39, 40 verbunden, die dichtend in den Kühlkanälen 16 eingeschoben sind. Zwischen den Rohrstücken 39, 40 ist die Kupplungsscheibe 35 zur Kühlung durch eine Ringnut 41 erweitert.

Der Außendurchmesser der Kupplungsscheibe 35 ist gleich den Außendurchmessern der benachbarten Führungsrollen 2c, 2d bzw. 3c, 3d. Dadurch wird der Gießstrang zwischen den Lagern 9, 10 durch die Kupplungsscheibe 35 abgestützt, wodurch der ungestützte Bereich auf die Breite eines Lagers 9 bzw. 10 beschränkt wird.

Zur Abdichtung ist die Kupplungsscheibe 35 auf jeder Seite mit einer Ringnut 42 versehen, in die je ein Lagerring 43 eingreift.

Die Kupplungsscheibe (19 bzw. 35) kann auch ringförmig gestaltet sein, wobei die Mitnehmerflächen z. B. als Innenverzahnung ausgebildet sind.

## Patentansprüche

1. Koaxial benachbart gelagerte Strangführungsrollen (2a, 2b, 3a, 3b, 2c, 2d, 3c, 3d) in einer Stahl-Stranggießanlage für Brammen, mit je zwei Lagerzapfen, wobei im Bereich des Brammenstranges je ein Lagerzapfen zweier Strangführungsrollen (2a, 2b, 3a, 3b, 2c, 2d, 3c, 3d) stirnseitig einander mit Abstand zugeordnet sind, dadurch gekennzeichnet, daß die stirnseitig einander zugeordneten Lagerzapfen durch eine auf die Lagerzapfen aufsteckbare Kupplungsscheibe (19 bzw. 35) verbunden sind, die mit beidseitig mit den Lagerzapfen zusammenwirkenden Mitnehmerflächen für die Drehbewegung versehen sind.

2. Strangführungsrollen nach Anspruch 1, dadurch gekennzeichnet, daß die Kupplungsscheibe (19) zur Aufnahme flach ausgebildeter Mitnehmer (22, 23) der Führungsrollen (2a, 2b, 3a, 3b) in der Art einer Oldham-Kupplung beidseits mit einem Schlitz (20, 21) versehen ist, die senkrecht zueinander verlaufen, wobei der Außendurchmesser der Kupplungsscheibe größer ist als die Durchmesser der Rollenzapfen.

3. Strangführungsrollen nach Anspruch 1, dadurch gekennzeichnet, daß die Kupplungsscheibe (35) einen gleichen Außendurchmesser aufweist, wie die zugeordneten koaxial benachbarten Führungsrollen (2c, 2d, 3c, 3d).

4. Strangführungsrollen nach Anspruch 1 oder 3, dadurch gekennzeichnet, daß an den benachbarten Lagerzapfen der Führungsrollen (2c, 2d, 3c, 3d) Vierkantzapfen (37) angeordnet sind, denen an jeder Seite der Kupplungsscheibe (35) eine entsprechende Ausnehmung (38) zugeordnet ist.

5. Strangführungsrollen nach einem der Ansprüche 1 bis 4, dadurch gekennzeichnet, daß eine der benachbarten Führungsrollen (3b, 3d) mit einem Antrieb versehen ist.

6. Strangführungsrollen nach einem der Ansprüche 1 bis 5, dadurch gekennzeichnet, daß die Kupplungsscheibe (19 bzw. 35) und/oder die benachbarten Rollenzapfen Einrichtungen zur Verbindung der Kühlmediumzu- und -abführung von einer Rolle zur benachbarten Rolle aufweisen.

7. Strangführungsrollen nach Anspruch 6, dadurch gekennzeichnet, daß die Kühlmittelführung (16) im Bereich der Kupplungsscheibe zu einer Ringnut (41) erweitert ist.

8. Strangführungsrollen nach einem der Ansprüche 1 bis 7, dadurch gekennzeichnet, daß die Lager (5, 6 bzw. 9, 10) von in Strangrichtung aufeinanderfolgenden Führungsrollen (2a, 2b, 3a, 3b bzw. 2c, 2d, 3c, 3d) in Achsrichtung gegeneinander versetzt sind.

9. Strangführungsrollen nach Anspruch 1, dadurch gekennzeichnet, daß die Kupplungsscheibe (19 bzw. 35), ringförmig gestaltet ist, wobei die Mitnehmerflächen als Innenverzahnung ausgebildet sind.

## Claims

1. In a continuous steel slab casting plant, billet guide rollers (2a, 2b, 3a, 3b, 2c, 2d, 3c, 3d) mounted coaxially and adjacently and provided with two bearing journals each, two billet guide rollers (2a, 2b, 3a, 3b, 2c, 2d, 3c, 3d) having respective bearing journals, of which the ends face one another with a gap therebetween, in the region of the slab billet, characterized in that the bearing journals with facing ends are interconnected by a coupling disc (19 or 35) which may be fitted onto the bearing journals and which has on both sides entrainment surfaces cooperating with the bearing journals for rotation.

2. Billet guide rollers according to Claim 1, characterized in that the coupling disc (19) is provided with a slot (20, 21) on both sides for receiving shallow entrainment members (22, 23) of the guide rollers (2a, 2b, 3a, 3b) in the manner of an Oldham coupling, the said slots extending at right angles to one another and the external diameter of the coupling disc being greater than the diameter of the bearing journals.

3. Billet guide rollers according to Claim 1, characterized in that the coupling disc (35) has an external diameter equal to the facing coaxially adjacent guide rollers (2c, 2d, 3c, 3d).

4. Billet guide rollers according to Claim 1 or 3, characterized in that square pins (37), with which a corresponding recess (38) is associated on each side of the coupling disc (35), are provided on the adjacent bearing journals of the guide rollers (2c, 2d, 3c, 3d).

5. Billet guide rollers according to any one of Claims 1 to 4, characterized in that one of the adjacent guide rollers (3b, 3d) is provided with a drive.

6. Billet guide rollers according to any one of Claims 1 to 5, characterized in that the coupling disc (19 or 35) and/or the adjacent bearing journals comprise means for connecting the coolant supply and discharge ducts from one roller to the adjacent roller.

7. Billet guide rollers according to Claim 6, characterized in that the coolant supply duct (16) is enlarged to form an annular groove (41) in the region of the coupling disc..

8. Billet guide rollers according to any one of Claims 1 to 7, characterized in that the bearings (5, 6 and 9, 10 respectively) of consecutive guide rollers (2a, 2b, 3a, 3b and 2c, 2d, 3c, 3d respectively) are offset relative to one another in the axial direction.

9. Billet guide rollers according to Claim 1, characterized in that the coupling disc (19 or 35) is annular, and the entrainment surfaces are internal toothing.

## Revendications

1. Rouleaux de guidage de barres coulées (2a, 2b, 3a, 3b, 2c, 2d, 3c, 3d) montés au voisinage l'un de l'autre sur le même axe dans une installation de coulée en continu pour brames, munis chacun de deux tourillons de support, les tourillons de support de deux rouleaux de guidage de barres coulées (2a, 2b, 3a, 3b, 2c, 2d, 3c, 3d) étant prévus de façon que leurs extrémités soient en regard l'une de l'autre et se trouvent à distance l'une de l'autre dans la zone de la barre coulée, caractérisés en ce que les tourillons de support, dont les extrémités se trouvent en regard l'une de l'autre, sont reliés par un disque d'accouplement (19 ou 35) pouvant être emboîté sur eux, qui est muni, pour le mouvement de rotation, de faces d'entraînement coopérant des deux côtés avec les tourillons de support.

2. Rouleaux de guidage de barres coulées suivant la revendication 1, caractérisés en ce que le disque d'accouplement (19) présente, aux deux faces, une fente (20, 21) destinée à recevoir un organe d'entraînement de forme plate (22, 23) des rouleaux de guidage (2a, 2b, 3a, 3b), comme dans le cas d'un accouplement Oldham, les fentes suivant des directions perpendiculaires l'une par rapport à l'autre, et le diamètre externe du disque d'accouplement étant supérieur au diamètre des tourillons des rouleaux.

3. Rouleaux de guidage de barres coulées suivant la revendication 1, caractérisés en ce que le disque d'accouplement (35) présente un diamètre externe égal à celui des rouleaux de guidage voisins l'un de l'autre prévus sur le même axe qui y sont adjoints (2c, 2d, 3c, 3d).

4. Rouleaux de guidage de barres coulées suivant l'une ou l'autre des revendications 1 et 3, caractérisés en ce que sur les tourillons de support voisins des rouleaux de guidage (2c, 2d, 3c, 3d) sont prévus des tenons carrés (37) pour lesquels il est prévu, à chaque face du disque d'accouplement (35), un évidement correspondant (38).

5. Rouleaux de guidage de barres coulées suivant l'une quelconque des revendications 1 à 4, caractérisés en ce que l'un des rouleaux de guidage voisins (3b, 3d) est muni d'une commande.

6. Rouleaux de guidage de barres coulées suivant l'une quelconque des revendications 1 à 5, caractérisés en ce que le disque d'accouplement (19, 35) et/ou les tourillons de rouleaux voisins sont munis d'organes destinés à assurer le raccordement de l'arrivée et de la sortie d'agent de refroidissement d'un rouleau au rouleau voisin.

7. Rouleaux de guidage de barres coulées suivant la revendication 6, caractérisés en ce que le canal à agent de refroidissement (16) est élargi, dans la zone du disque d'accouplement, en une rainure annulaire (41).

8. Rouleaux de guidage de barres coulées suivant l'une quelconque des revendications 1 à 7, caractérisés en ce que les paliers (5, 6 et 9, 10) de rouleaux de guidage (2a, 2b, 3a, 3b et 2c, 2d, 3c, 3d) se succédant dans le sens du déplacement de la barre coulée sont décalés l'un par rapport à l'autre dans le sens axial.

9. Rouleaux de guidage de barres coulées suivant la revendication 1, caractérisés en ce que le disque d'accouplement (19 ou 35) est de forme annulaire, auquel cas les faces d'entraînement se présentent sous la forme de dentures internes.
